# FASCICULE DE BREVET EUROPEEN

(11) **EP 0 145 619 B1**
(45) Date de publication et mention de la délivrance du brevet: **09.05.1990**
(21) Numéro de dépôt: 84420190.5
(22) Date de dépôt: 09.11.1984
(51) Int. Cl.: E04H 4/12

(54) **Bloc compact de service pour piscines**
Kompakte Versorgungseinheit für Schwimmbäder
Compact service unit for swimming pools

(30) Priorité: 10.11.1983 FR 8318248
(43) Date de publication de la demande: 19.06.1985
(73) Titulaire: Desjoyaux, épouse Jandros, Catherine, F-42480 La Fouillouse (FR); Desjoyaux, Jean Louis, F-42480 La Fouillouse (FR); Desjoyaux, Pierre Louis, F-42480 La Fouillouse (FR)
(72) Inventeur: Desjoyaux, épouse Jandros, Catherine, F-42480 La Fouillouse (FR); Desjoyaux, Jean Louis, F-42480 La Fouillouse (FR); Desjoyaux, Pierre Louis, F-42480 La Fouillouse (FR)
(74) Mandataire: Dupuis, François

(56) Documents cités:
- FR-A- 2 365 014
- FR-A- 2 492 438
- US-A- 3 036 712
- US-A- 3 169 920
- US-A- 3 864 262
- US-A- 4 087 870

## Description

L'invention concerne une unité de filtrage et de' service de piscine. Cette unité est autonome, portative, mais présente toutes les caractéristiques de fonctionnement d'une installation fixe de type connu. On connaît des installations de filtration de piscine de type fixe. Celles-ci sont composées principalement de "skimmers", c'est-à-dire de volets articulés permettant la prise de l'eau en surface. Ces volets sont incorporés à la maçonnerie. Ces ouvertures sont reliées par des tuyauteries de section convenable à un groupe moto-pompe et à des filtres appropriés. D'autres tuyauteries permettent de renvoyer l'eau filtrée de la piscine.

Ces installations de type classique présentent l'inconvénient d'être coûteuses, car elles nécessitent de longues tuyauteries, des adaptations au gros oeuvre de la piscine. Ces canalisations créent des pertes de charge importantes ce que est coûteux en énergie. Par ailleurs, elles présentent des risques au cas où l'hivernage n'est pas prévu de façon correcte. Cet état de la technique peut être illustré par exemple par le Brevet US-A-3,036,712.

Enfin, ces systèmes sont incompatibles avec le développement des piscines de construction préfabriquée en matériaux conventionnels.

On connaît également des installations de filtration monobloc comportant un filtre et un groupe motopompe. Ces systèmes comportent une tuyauterie d'entrée et une tuyauterie de sortie dont les extrémités respectives doivent être immergées dans l'eau de la piscine. Ces systèmes inesthétiques ne permettent pas d'avoir un écumage de l'eau, c'est-à-dire de récupérer de façon correcte les corps étrangers, tels que les feuilles qui se trouvent en surface.

D'une façon générale, ces divers systèmes sont conçus de façon à pouvoir assurer au moins partiellement la filtration de l'eau.

D'autres dispositifs doivent être incorporés à la piscine permettant d'en sortir ou d'y entrer, permettant de l'éclairer par exemple.

Ces divers dispositifs sont réalisés incorporés dans la maçonnerie lorsqu'il s'agit d'une piscine de type conventionnel. Ils ne peuvent que plus difficilement être incorporés à une autre piscine préfabriquée.

On connaît par le Brevet US-A-4.087.870, un ensemble compact suscpetible d'être suspendu à la margelle d'une piscine en constituant deux parties disposées de part et d'autre de la margelle. L'une des parties est immergée dans l'eau de la piscine, tandis que l'autre partie est située à l'extérieur du bassin. Cependant, un tel ensemble présente des inconvénients importants étant donné que les moyens de pompage sont situés dans la partie immergée. La sécurité des nageurs n'est donc pas assurée du fait de la présence des organes de pompage dans une partie qui est en contact avec l'eau.

L'invention s'est fixée pour but de remédier à ces inconvénients d'une manière sure, efficace et rationnelle en créant un bloc compact de service pour piscine qui trouvve une application particulè- rement avantageuse pour les piscines de construction préfabriquée en matériau conventionnel.

Pour résoudre le problème posé d'assurer une sécurité totale pour les nageurs d'une part, et pour résoudre le probleme posé d'un nettoyage de surface particulièrement efficace d'autre part, il a été conçu et mis au point un bloc de service compact comportant des moyens de pompage et de filtration de l'eau, ledit bloc étant conformé pour être suspendu à la margelle d'une piscine en constituant deux parties disposées de part et d'autre de ladite margelle. L'une des parties est immergée dans l'eau de la piscine et comprend une ouie d'aspiration, une ouïe de refoulement et des moyens de filtration, tandis que l'autre partie est située en dehors du bassin et forme un cavalier pour reposer à l'extérieur de la margelle en appui sur cette dernière. La partie située en dehors du bassin reçoit le moteur électrique d'entraînement des organes de pompage, les ouies étant disposées respectivement sur les deux faces libres et opposées de la partie immergée dans l'eau de la piscine, les moyens de filtration étant situés entre les ouies, l'eau circulant d'une desdites faces libres vers l'autre.

Avantageusement, le problème posé du nettoyage en surface est résolu en ce qu'un filtre et un écumeur sont situés dans la partie du bloc immergé dans l'eau entre les ouïes.

De même, des moyens de traitement chimique de l'eau sont situés dans la partie du bloc immergé dans l'eau.

On prévoit également d'incorporer dans la partie du bloc immergé dans l'eau des moyens de chauffage.

Enfin, la face ayant de la partie immergée dans l'eau comporte des empreintes en creux faisant office de marche.

L'invention est exposée ci-après plus en détail, à l'aide du dessin annexé, dans lequel;

La figure 1 est une vue du bloc compact selon l'invention.

On a représenté sur la figure 1 une vue semiécla- tée du bloc compact selon l'invention.

Le bloc compact (1) comporte une partie avant (2) destinée à être immergée contre la paroi verticale intérieure (3) de la piscine, et une partie arrière (4) formant cavalier (5), destinée à reposer sur la margelle (6).

La partie avant (2) immergée comporte sur l'une des ses faces (7) une ouïe d'aspiration (8) permettant l'aspiration de l'eau contenue dans la piscine selon la direction de la flèche (9). Cette ouïe d'aspiration (8) comporte un "skimmer" (10), c'est-à-dire un volet pivotant. Derrière l'ouïe d'aspiration (8), on peut également disposer un écumeur (11) flottant de type connu permettant la récupération immédiate des particules solides contenues dans l'eau.

Il peut également recevoir des cristaux chimiques nécessaires du traitement de l'eau de la piscine. Une ouverture (12) située à la partie supérieure (5) du bloc compact (1), permet de démonter l'écumeur (11) pour son nettoyage.

Sous l'écumeur (11), on a disposé de préférence dans l'axe vertical de celui-ci le panier de préfiltre (13) et le bloc filtrant (14).

Des tuyauteries non représentées pour la clarté du dessin, conduisent l'eau sortant du bloc filtrant (14) à la pompe auto amorçante située dans la partie arrière (4) du bloc compact. Dans cette partie arrière se trouvent également tous les dispositifs électriques nécessaires. Enfin, une autre canalisation rejette l'eau filtrée par une ouïe de refoulement (15) située de préférence à l'ouïe d'entrée (8), selon la direction de la flèche (16). On a ainsi une circulation de l'eau de la piscine.

Sur la face avant de la partie (2) immergée, on a disposé des marches d'escalier (17) de préférence en creux. On a également disposé un projecteur (18). Des rampes (19) sont disposées de part et d'autre de la partie immergée (2). Elles se prolongent à la partie supérieure de façon à permettre de soulever le bloc compact.

On comprend ainsi les avantages du bloc compact de service selon l'invention.

Ce bloc compact peut permettre de réaliser toutes les fonctions nécessaires pour l'emploi d'une piscine. Mais il est démontable d'un bloc, puisque simplement posé sur la margelle d'une piscine.

L'installation est donc instantanée puisqu'il suffit de brancher la ligne électrique. Aucune construction de local technique n'est nécessaire, aucune canalisation ou ligne électrique n'est à enterrer.

Les risques de fuite ou de gel disparaissent, la piscine peut rester en eau durant l'hiver.

Ce système peut s'installer sur toute piscine. Il convient parfaitement bien aux piscines préfabriquées mais selon une construction traditionnelle permettant ainsi la réalisation d'un bassin avec un "iiner" (enveloppe plastique sur les parois).

Les canalisations étant considérablement raccourcies, les pertes de charge sont considérablement diminuées, ce qui permet d'installer une puissance inférieure.

La disposition des ouïes permet un brassage de l'eau par giration.

En résumé, la conception de ce bloc technique compact permet de diminuer considérablement le prix de revient d'une piscine grâce à son utilisation combinée plus particulièrement avec des piscines préfabriquées.

## Revendications

1. Bloc de service compact comportant des moyens de pompage et de filtration de l'eau, ledit bloc étant conformé pour être suspendu àula margelle d'une piscine en constituant deux parties (2) et (4) disposées de part et d'autre de la margelle, la partie (2) étant immergée dans l'eau de la piscine et comprenant une ouïe d'aspiration (8), une ouïe de refoulement (15) et des moyens de filtration (11, 13, 14), tandis que l'ature partie (4) est située en dehors du bassin et forme un cavalier pour reposer à l'extérieur de la margelle en appui sur cette dernière, caractérisé en ce que ladite partie (4) reçoit le moteur électrique d'entraînement des organes de pompage, les ouïes (8) et (15) sont disposées respectivement sur les deux faces libres et opposées de ladite partie (2) et lesdits moyens de filtration (11, 13, 14) sont situés entre lesdites ouïes (8) et (15), l'eau circulant d'une desdites faces libres vers l'autre.

2. Bloc de service compact selon l'une quelconque des revendications 1 et 2, caractérisé en ce qu'un filtre (14) et un écumeur (11) sont situés dans la partie (2) du bloc immergé dans l'eau entre les ouïes (8) et (15).

3. Bloc de service compact selon l'une quelconque des revendications 1 et 2, caractérisé en ce que des moyens de traitement chimique de l'eau sont situés dans la partie (2).

4. Bloc de service compact selon l'une quelconque des revendications 1 et 2, caractérisé en ce que des moyens de chauffage de l'eau sont situés dans la partie (2).

5. Bloc de service compact selon l'une quelconque des revendications 1 et 2, caractérisé en ce qu'il comporte des marches (17) en creux dans la face de la partie (2).

## Patentansprüche

1. Geschlossenes Bedienungsaggregat, das Pumpen- und Filtrierungsvorrichtungen für das Wasser aufweist, und zum Aufhängen an dem Brunnenrand eines Schwimmbades bei Bildung zweier Teile (2) und (4) eingerichtet ist, die beiderseits des Brunnenrands liegen, wobei der Teil (2) in dem Schwimmbadwasser eingetaucht ist und einen Ansaugungseinlass (8), einen Fördereinlass (15) sowie Filtrierungsvorrichtungen (11, 13, 14) aufweist, während der andere Teil (4) ausserhalb der Wanne liegt und ein Reiterstück zum Anliegen ausserhalb des Brunnenrands und zur Abstützung auf diesem Brunnenrand bildet, dadurch gekennzeichnet, dass der besagte Teil (4) den Elektromotor zum Antrieb der Pumpenvorrichtungen aufnimmt, und dass die Einlässe (8) und (15) beziehungsweise auf den beiden freien und entgegengesetzten Flächen des besagten Teils (2) vorgesehen sind, wobei die genannten Filtriervorrichtungen (11, 13, 14) zwischen den besagten Einlässen (8) und (15) angebracht sind, während das Wasser von der einen der genannten freien Flächen nach der anderen abfliesst.

2. Geschlossenes Bedienungsaggregat nach Anspruch 1, dadurch gekennzeichnet, dass ein Filter (14) und ein Abschäumer (11) in dem Teil (2) des Aggregats, zwischen den Einläsen (8) und (15), vorgesehen sind, wobei dieser Teil (2) in dem Wasser eingetaucht ist.

3. Geschlossenes Bedienungsaggregat nach einem der Ansprüche 1 und 2, dadurch gekennzeichnet, dass Behandlungsmittel zur chemischen Behandlung des Wassers in dem Teil (2) vorgesehen sind.

4. Geschlossenes Bedienungsaggregat nach einem der Ansprüche 1 bis 2, dadurch gekennzeichnet, dass Heizungsmittel zur Erwärmung des Wassers in dem Teil (2) vorgesehen sind.

5. Geschlossenes Bedienungsaggregat nach einem der Ansprüche 1 und 2, dadurch gekennzeichnet, dass dieses Aggregat vertiefte Treppenstufen (17) in der Fläche des Teils (2) aufweist.

## Claims

1. Self-contained servicing block having water pumping and filtering means, said block being designed for being hung up to the curb-stone of a swimming-pool while forming two parts (2) and (4) disposed on either side of the curb-stone, the part (2) being immersed in the water of the swimming-pool and including a suction inlet (8), a delivery inlet (15) and filtering means (11,13,14), while the other part (4) is located outside of the tank and forms a rider to rest on the exterior of said curb-stone and in abutment thereon, this servicing block being characterized in that said part (4) accommodates the electric motor for driving the pumping organs, the inlets (8) and (15) being disposed respectively on the two free and opposite faces of said part (2), and said filtering means (11, 13, 14) being located between said inlets (8) and (15), the water being circulated from one of said free faces toward the other one.

2. Self-contained servicing block as claimed in Claim 1, characterized in that a filter (14) and a skimmer (11) are located within the part (2) of the block immersed in the water between the inlets (8) and (15).

3. Self-contained servicing block as claimed in any one of Claims 1 and 2, characterized in that water chemical treatment means are located within the part (2).

4. Self-contained servicing block as claimed in any one of Claims 1 and 2, characterized in that the heating means for warming the water are provided within the part (2).

5. Self-contained servicing block as claimed in any one of Claims 1 and 2, characterized in that said block is provided with recessed stairs (17) in the face of the part (2).
